# EUROPÄISCHE PATENTSCHRIFT

(11) **EP 3 324 703 B1**
(45) Veröffentlichungstag und Bekanntmachung des Hinweises auf die Patenterteilung: **07.08.2024**
(21) Anmeldenummer: 16199592.3
(22) Anmeldetag: 18.11.2016
(51) Int. Cl.: H05B 6/10, H05B 6/36

(54) **INDUKTIONSHEIZEINRICHTUNG FÜR INDUSTRIELLE ZWECKE**
INDUCTION HEATING DEVICE FOR INDUSTRIAL PURPOSES
DISPOSITIF DE CHAUFFAGE PAR INDUCTION À DES FINS INDUSTRIELLES

(43) Veröffentlichungstag der Anmeldung: 23.05.2018
(73) Patentinhaber: Kendrion Kuhnke Automation GmbH, 23714 Malente (DE)
(72) Erfinder: JOTTER, Mathias, 23701 Eutin (DE); PFEIFFER, Borgar, 24222 Schwentinental (DE); RAMM, Hauke, 24626 Groß Kummerfeld (DE); STEGELMANN, Jochen, 23684 Scharbeutz (DE)
(74) Vertreter: Seemann & Partner Patentanwälte mbB

(56) Entgegenhaltungen:
- WO-A1-00/35248
- FR-A1- 2 196 568
- US-A- 4 999 467
- US-A1- 2008 303 194
- US-A1- 2011 297 668

## Beschreibung

Die Erfindung betrifft eine Induktionsheizeinrichtung für industrielle Zwecke oder Anwendungen sowie ein Verfahren zum Betreiben einer Induktionsheizeinrichtung.

Im Stand der Technik ist bekannt, dass industrielle Verpackungsmaschinen zum Verpacken von Packgut zum Versiegeln oder Formen sowie zum Verkleben der Verpackung Heiz-, Form- und/oder Siegelwerkzeuge oder dergleichen aufweisen. Beispielsweise ist in DE 10 2007 059 812 A1 eine Verpackungsmaschine zum Verpacken von Tabakgut mit einer Induktionsheizung als Heizung offenbart.

US 2011/0297668 A1 zeigt einen Luftbefeuchter mit einer induktiven Heizvorrichtung, welche einen Ferritkörper mit einem Hohlraum aufweist, in dem eine Induktionsspule angeordnet ist. Die Heizvorrichtung ist unterhalb einer Platte angeordnet.

Aus WO 00/35248 A1 ist eine Vorrichtung zum induktiven Erwärmen eines Werkstücks bekannt, welche mehrere Heizmodule aufweist. Jedes Heizmodul weist drei Pole auf, wobei jeweils eine Spule um jeden Pol herum angeordnet ist. Jedes der Module weist ferner ein Unterteil auf, so dass Wärme vom Oberteil mittels eines Kühlmediums abgeführt werden kann.

US 4,999,467 A offenbart eine niederfrequenz-elektromagnetische Induktionsheizung mit sechs Induktionsspulen, die in einer dreiphasigen Doppel-Dreieck-Verbindung elektrisch miteinander verbunden sind.

Aus FR 2 196 568 A1 ist eine Induktionsheizvorrichtung mit einem Erreger zum Induktionsheizen eines Körpers bekannt. Die Induktionsheizvorrichtung ist beispielsweise dafür vorgesehen, einen Kochtopf aufzuheizen. Der Erreger umfasst einen Eisenkern und ein Joch sowie vier Magnetpole und vier Erregerwicklungen, die um die Magnetpole gewickelt sind.

US 2008/0303194 A1 zeigt verschiedene Vorrichtungen und Verfahren zum Herstellen eines Polymers mittels Induktionshitze. Die Vorrichtung umfasst eine Gussform mit einer oberen Gussplatte und einer unteren Gussplatte. Die obere Gussplatte weist eine magnetische Oberfläche auf, die durch eine Induktionsspule in einer unteren Gussplatte erwärmt wird.

Die Aufgabe der Erfindung besteht darin, ein Heizsystem für industrielle Anwendungen oder Zwecke, wie zum Beispiel bei einer Verpackungsmaschine oder dergleichen, bereitzustellen, wobei eine flächig verteilte homogene Temperatur, zum Beispiel für einen Klebeprozess oder Versiegelungsprozess, bereitgestellt werden soll.

Gelöst wird diese Aufgabe durch eine Induktionsheizeinrichtung für industrielle Zwecke oder industrielle Anwendungen mit wenigstens einem eine mit Wechselspannung beaufschlagbare Induktionsspule aufweisenden Flächeninduktor und mit einem durch den Flächeninduktor erwärmbaren Heizkörper, der eine dem Flächeninduktor zugewandte Fläche aufweist und mit einem Magnetjoch für die Führung des von der Induktionsspule erzeugten oder erzeugbaren Magnetfelds, wobei die Induktionsspule und das Magnetjoch derart ausgebildet sind, dass über die dem Flächeninduktor zugewandte Fläche des Heizkörpers ein konstanter Leistungseintrag pro Fläche zur Erwärmung des Heizkörpers erfolgt und im Heizkörper über die dem Flächeninduktor zugewandte Fläche ein homogenes Temperaturfeld erzeugt wird oder erzeugbar ist, wobei die Induktionsspule wenigstens eine ungleichmäßige Wicklung aufweist, wobei in Feldbereichen mit starker Kopplung zum Heizkörper die Abstände zwischen den Windungen vergrößert sind, während in Feldbereichen mit schwacher Kopplung die Windungen einen engeren Abstand aufweisen, wobei die Induktionsheizeinrichtung dadurch fortgebildet ist, dass der Flächeninduktor neben der Induktionsspule an wenigstens einer lokalen Position eine Zusatzwindung in einer anderen Wicklungsebene als die Wicklungsebene der Induktionsspule aufweist.

Gemäß der Erfindung weist die Induktionsheizeinrichtung als Induktionsspule eine elektrische Spule auf, mittels der ein Magnetfeld in wechselnder Polarisierung zur Erzeugung von Wärme in einem von dem Wechselmagnetfeld durchdrungenen, elektrisch leitfähigen Heizkörper, insbesondere Heizplatte oder dergleichen, erzeugt werden kann. Durch das elektromagnetische Wechselfeld der Induktionsspule bei Beaufschlagung der Induktionsspule mit Wechselspannung werden in dem Heizkörper Wirbelströme induziert und Ummagnetisierungen erzeugt, wobei aufgrund von Ummagnetisierungsverlusten und von ohmschen Verlusten durch die Wirbelströme die in den Heizkörper übertragene Leistung in Wärme umgewandelt wird, wodurch eine homogene Temperaturverteilung in dem Heizkörper bewirkt wird.

Die erfindungsgemäße Induktionsheizeinrichtung wird beispielsweise bei industriellen Induktionsheizanlagen für den Maschinenbau eingesetzt oder verwendet, bei denen insbesondere ein Temperaturfeld mit einem geringen Temperaturgradienten oder mit einer konstanten Temperatur, d.h. einem homogenisierten Temperaturfeld für die Klebe- oder Siegelprozesse oder dergleichen, benötigt wird.

Beispielsweise ist es möglich, die Induktionsheizeinrichtung bei Induktionshärteanlagen, Induktionsheizöfen, Induktionsheizwalzen oder Induktionsherden mit Regeleinheiten einzusetzen bzw. zu verwenden, bei denen eine flächig verteilte homogene Temperatur mit engen Toleranzen zum Beispiel für Klebeprozesse oder Siegelprozesse erforderlich ist.

Ist beispielsweise der Heizkörper als flächige Heizplatte ausgebildet, wird die Feldverteilung des Magnetfelds durch die Form der Induktionsspule und die Gestaltung des Magnetjochs zur Führung des (Wechsel-)Magnetfelds festgelegt. Durch das Magnetjoch wird das von der Induktionsspule erzeugte Magnetfeld derart geführt, dass eine bevorzugte oder optimale Einkopplung des Magnetfelds in den weichmagnetischen, elektrisch leitenden Heizkörper erfolgt. Insbesondere ist es dadurch möglich, den Heizkörper bzw. die Heizplatte, die der Induktionsspule gegenüber angeordnet ist, derart zu erwärmen, dass der Heizkörper an seiner wärmeabgebenden Seite bzw. Kontaktseite ein homogenisiertes Temperaturfeld aufweist.

Dadurch, dass die Induktionsspule und das Magnetjoch derart ausgebildet und gegebenenfalls in ihren geometrischen Abmessungen aufeinander abgestimmt sind, ist es möglich, dass über die gesamte Fläche des Heizkörpers, die dem Flächeninduktor zugewandt ist, eine vorbestimmte, konstante Leistung pro Fläche mittels des magnetischen Wechselfelds übertragen wird, wodurch im Heizkörper über die gesamte Fläche ein homogenes Temperaturfeld bei einer vorbestimmten Temperatur mit einer Toleranz von weniger als ±5 %, vorzugsweise weniger als ± 3 % oder weniger als ± 1 %, erzeugt wird.

Dazu ist in einer Ausgestaltung vorgesehen, dass die Induktionsspule als Zylinderspule oder Flachspule ausgebildet ist und/oder dass der Heizkörper als Heizplatte ausgebildet ist. Insbesondere weist der Heizkörper bzw. die Heizplatte eine der Induktionsspule zugewandte ebene Oberfläche auf. Vorzugsweise ist der Heizkörper als quaderförmige Heizplatte ausgebildet.

Vorzugsweise ist das Magnetjoch derart ausgebildet, dass die Induktionsspule von dem Magnetjoch umgeben ist oder darin aufgenommen ist.

Um eine homogene Verteilung der Temperatur, vorzugsweise mit einer engen Toleranz, im Heizkörper zu erzeugen, ist gemäß der Erfindung vorgesehen, dass die Induktionsspule wenigstens eine ungleichmäßige Wicklung aufweist, da hierdurch aufgrund einer ungleichmäßigen Anordnung der Wicklung der Spule, beispielsweise als Flachspule, über die gesamte Koppelfläche der Spule zum Heizkörper, insbesondere Heizplatte, eine gleichmäßige Kopplung des Magnetfeldes erreicht wird, da hierdurch in Feldbereichen mit starker Kopplung zum Heizkörper die Abstände zwischen den Windungen, insbesondere individuell, vergrößert sind, während in Feldbereichen mit schwacher Kopplung die Windungen einen engeren Abstand aufweisen. Dadurch ergibt sich eine nicht äquidistante oder gleichmäßig gewickelte Spule, so dass über die gesamte Koppelfläche der Induktionsspule zum Heizkörper eine einheitliche oder im Wesentlichen gleichförmige Kopplung unter Berücksichtigung unterschiedlicher Koppelbereiche erreicht wird.

Durch die Variation der Abstände zwischen den Windungen der Induktionsspule wird eine vorbestimmte, vorzugsweise optimale, Feldverteilung des Magnetfeldes für eine homogene Temperaturverteilung in dem Heizkörper oder der Heizplatte ausgebildet.

Der Flächeninduktor weist neben der Induktionsspule an wenigstens einer lokalen Position eine Zusatzwindung in einer anderen Wicklungsebene als die Wicklungsebene der Induktionsspule auf.

Darüber hinaus ist es bei der Induktionsheizeinrichtung bevorzugt, dass der Flächeninduktor neben der Induktionsspule wenigstens eine lokale Zusatzspule, vorzugsweise an einer vorbestimmten Position, aufweist, so dass hierdurch die Kopplung zwischen der Induktionsspule und dem Heizkörper gezielt beeinflusst wird. Beispielsweise ist es durch die Bereitstellung von wenigstens einer lokalen Zusatzwindung oder mehrerer Zusatzwindungen, zum Beispiel in einer anderen Wicklungsebene der Spule, oder durch die Verwendung von wenigstens einer kleinen lokalen Zusatzspule in Bereichen mit einer schwachen Kopplung des Magnetfelds zum Heizkörper möglich, die Kopplung zwischen der Heizspule und dem Heizkörper gezielt zu beeinflussen. Insbesondere sind die Zusatzwindung(en) oder Zusatzspule(n) in Bereichen schwacher Kopplung oder in Bereichen von lokalen Modifikationen des Spulenwindungsverlaufs, zum Beispiel bei ebenen oder räumlich ausgebildeten mäandrierenden Schlangenlinien, möglich.

Außerdem zeichnet sich eine Ausgestaltung der Induktionsheizeinrichtung dadurch aus, dass das Magnetjoch weichmagnetisches Material, insbesondere weichmagnetischer Ferrit, aufweist oder aus weichmagnetischem Material, insbesondere Ferrit, hergestellt ist. Hierbei ist insbesondere das Magnetjoch aus weichmagnetischem Ferritmaterial gebildet, das derart ausgebildet oder geformt ist, dass die Kopplung des Magnetfelds bei magnetisch stark zum Heizkörper gekoppelten Bereichen durch Abschnitte des Magnetjochs abgeschwächt wird und die Kopplung des Magnetfelds bei magnetischschwach zum Heizkörper gekoppelten Bereichen durch Abschnitte des Magnetjochs verstärkt wird.

Des Weiteren ist es zur Ausbildung einer stärkeren oder abgeschwächten Kopplung zwischen der Induktionsspule und dem Heizkörper vorgesehen, dass das Magnetjoch wenigstens eine Aussparung aufweist und/oder das Magnetjoch in einzelnen Abschnitten unterschiedliche Querschnitte aufweist, so dass der Feldverlauf des Magnetfelds modifizierbar oder modifiziert ist. Dadurch wird das Magnetjoch derart ausgestaltet, dass der Flussverlauf des magnetischen Flusses die Koppelbereiche des Heizkörpers mit schwacher Kopplung zum Magnetjoch verstärkt und die Koppelbereiche des Heizkörpers mit schwacher Kopplung zum Magnetjoch abschwächt.

Dazu ist in einer Ausgestaltung vorgesehen, dass die dem Heizkörper zugewandten Stirnflächen des Magnetjochs derart angepasst oder ausgebildet sind, dass der Flussverlauf des magnetischen Flusses bei wenigstens einem Koppelbereich des Heizkörpers mit schwacher Kopplung zum Magnetjoch verstärkt wird und/oder der Flussverlauf des magnetischen Flusses bei wenigstens einem Koppelbereich des Heizkörpers mit starker Kopplung zum Magnetjoch abgeschwächt wird.

Ferner ist es bei einer Ausführungsform der Induktionsheizeinrichtung vorgesehen, dass der Abstand zwischen den dem Heizkörper zugewandten Stirnflächen des Magnetjochs und dem Heizkörper einstellbar ist und/oder dass wenigstens zwei Bereiche der dem Heizkörper zugewandten Stirnflächen des Magnetjochs unterschiedliche Abstände zum Heizkörper aufweisen. Insbesondere werden die Stirnflächen des Magnetjochs in ihrem Querschnitt und/oder in ihrer Position zum Heizkörper so gestaltet, dass der Abstand der Stirnflächen zum Heizkörper und somit auch ein Luftspalt zwischen dem Magnetjoch und dem Heizkörper lokal einstellbar sind. Beispielsweise wird der innere Übergang des Magnetjochs zum Heizkörper bei einem Magnetjoch mit Flachspule gegenüber einem minimal möglichen Abstand zurückgesetzt bzw. gestuft ausgebildet und/oder der äußere Übergang des Magnetjochs zum Heizkörper nicht in der räumlich maximal möglichen Ausbildung ausgeführt. Insbesondere kann das Magnetjoch derart ausgebildet sein, dass in mehreren Abschnitten die Stirnflächen des Magnetjochs zur Heizplatte verschiedene Abstände aufweisen.

Darüber hinaus können auch durch unterschiedliche Querschnitte des Magnetjochs in verschiedenen Abschnitten des Magnetjochs der Flussverlauf des magnetischen Flusses durch Verstärkung oder Abschwächung gezielt beeinflusst bzw. bewirkt werden. Außerdem können auch die Abstände durch einen linearen oder nichtlinearen Verlauf gegenüber der Oberfläche der Heizplatte zur Stirnfläche des Magnetjochs gebildet werden. Darüber hinaus ist es ebenfalls möglich, zur lokalen Schwächung des Magnetfelds durch magnetische Engpässe, beispielsweise in Form einer Präzisierung des Jochquerschnitts oder durch Verwendung von lokalen Jochabschnitten aus magnetisch gegenüber dem restlichen Jochmaterial schlechter leitendem Ferritmaterial, das Magnetfeld zu schwächen.

Insgesamt wird durch die erfindungsgemäße Induktionsheizeinrichtung ein homogenes Temperaturfeld in dem Heizkörper bzw. der Heizplatte bereitgestellt, wobei erfindungsgemäß Hotspots in dem Heizkörper vermieden werden.

Ferner wird die Aufgabe gelöst durch ein Verfahren zum Betreiben einer voranstehend beschriebenen Induktionsheizeinrichtung für industrielle Zwecke oder industrielle Anwendungen, wobei die Induktionsspule und das Magnetjoch derart ausgebildet sind, dass über die dem Flächeninduktor zugewandte Fläche des Heizkörpers ein konstanter Leistungseintrag pro Fläche zur Erwärmung des Heizkörpers erfolgt und im Heizkörper über die dem Flächeninduktor zugewandte Fläche ein homogenes Temperaturfeld erzeugt wird. Zur Vermeidung von Wiederholungen wird auf die obigen Ausführungen ausdrücklich verwiesen.

Es zeigen:
- Fig. 1: schematisch eine perspektivische Ansicht einer Induktionsheizeinrichtung in einer Halbmodelldarstellung;
- Fig. 2: schematisch ein weiteres Ausführungsbeispiel einer Induktionsheizeinrichtung in einer perspektivischen Ansicht einer Halbmodelldarstellung und
- Fig. 3: schematisch eine perspektivische Ansicht eines Magnetjochs mit einer Induktionsspule für eine Induktionsheizeinrichtung in einer perspektivischen Ansicht.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt in einer perspektivischen Darstellung eines Halbmodells eine Induktionsheizeinrichtung 10 für industrielle Anwendungen oder Zwecke. Die Induktionsheizeinrichtung 10 weist eine elektrisch leitfähige Heizplatte 12 auf, die quaderförmig ausgebildet ist und ebene Oberflächen aufweist.

Unterhalb der Heizplatte 12 ist ein Magnetjoch entsprechend den äußeren Abmessungen der Heizplatte 12 angeordnet, wobei in dem Magnetjoch 14 eine Induktionsspule 16 aufgenommen ist. Die Induktionsspule 16 ist hierbei als Flachspule ausgebildet, wobei die Windungen der Induktionsspule 16 spiralförmig angeordnet sind.

Die Induktionsspule 16 wird mit einer elektrischen Wechselspannung betrieben bzw. beaufschlagt, so dass ein elektromagnetisches Wechselfeld durch die Induktionsspule 16 erzeugt wird, so dass durch das elektromagnetische Wechselfeld der Induktionsspule 16 Wirbelströme und Ummagnetisierungen in der Heizplatte 12 erzeugt werden, wodurch die Leistung in die Heizplatte 12 übertragen wird, so dass eine homogene Temperaturverteilung in der Heizplatte 12 über die gesamte Fläche der Heizplatte 12, die der Induktionsspule zugewandt ist, bewirkt wird. Die Heizplatte 12 ist hierbei aus einem weichmagnetischen und elektrisch leitenden Material hergestellt.

Um eine optimierte Induktionskopplung zu erreichen, weist die Induktionsspule 16 Windungen 161, 162, 163 auf, die zueinander unterschiedliche Abstände aufweisen, zum Beispiel sind die inneren Windungen 161 enger zueinander beabstandet als die mittleren Windungen 162. Die äußeren Windungen 163 sind ihrerseits in einem kleineren Abstand zueinander beabstandet als die mittleren Windungen 162.

Beispielsweise sind die eng nebeneinander liegenden Windungen 161 in Feldbereichen mit schwacher Kopplung zur Heizplatte 12 angeordnet, während die weiter auseinanderliegenden (mittleren) Windungen 162 in Bereichen mit starker Kopplung angeordnet sind. Die äußeren enger nebeneinanderliegenden Windungen 163 sind ebenfalls in Feldbereichen mit einer starken Kopplung zwischen der Induktionsspule 16 und der Heizplatte 12 angeordnet. Das Magnetjoch 14 ist vorzugsweise aus weichmagnetischem Ferritmaterial hergestellt, wobei das Magnetjoch 14 derart ausgebildet ist, dass magnetisch stark zur Heizplatte 12 gekoppelte Bereiche eine Abschwächung der Kopplung erfahren und magnetisch schwach gekoppelte Bereiche verstärkt werden.

Die in Fig. 2 gezeigte Induktionsheizeinrichtung 10 unterscheidet sich von der in Fig. 1 dargestellten Induktionsheizeinrichtung 10 dadurch, dass im Bereich der schwachen Kopplung zusätzlich an einer lokalen Stelle eine Zusatzspule 166 oberhalb der als Flachspule ausgebildeten Induktionsspule 16 ausgebildet ist. Darüber hinaus kann auch in diesem Bereich der schwachen Kopplung eine Zusatzwindung 165 oberhalb der (normalen) Wicklungsebene der Induktionsspule 16 angeordnet sein. In einer weiteren Ausgestaltung kann die Zusatzwindung auch unterhalb der Wicklungsebene der Induktionsspule 16 angeordnet sein.

In Fig. 3 ist in der perspektivischen Darstellung des Magnetjochs 14 dargestellt, dass das Magnetjoch 14 an der Unterseite Aussparungen 141 aufweist, die im Bereich der starken Kopplung des Magnetfelds mit der Heizplatte 12 angeordnet sind.

Darüber hinaus ist in Fig. 3 gezeigt, dass das Magnetjoch 14 eine der Heizplatte 12 zugewandte Stirnfläche 142 aufweist, wobei zur Modifikation der Koppelbereiche die Stirnfläche 142 Abflachungen 143 zum Beispiel an der Längsseite aufweisen kann. Hierdurch wird der Abstand zwischen dem Magnetjoch 14 und der Heizplatte 12 variiert. Ferner kann die Stirnfläche 142 auch an lokalen Positionen Erhebungen oder Erhöhungen aufweisen.

Im Rahmen der Erfindung sind Merkmale, die mit "insbesondere" oder "vorzugsweise" gekennzeichnet sind, als fakultative Merkmale zu verstehen.

### Bezugszeichenliste

- 10: Induktionsheizeinrichtung
- 12: Heizplatte
- 14: Magnetjoch
- 16: Induktionsspule
- 141: Aussparung
- 142: Stirnfläche
- 143: Abflachung
- 161: Windung
- 162: Windung
- 163: Windung
- 165: Zusatzwindung
- 166: Zusatzspulen

## Patentansprüche

1. Induktionsheizeinrichtung (10) für industrielle Zwecke oder industrielle Anwendungen mit wenigstens einem eine mit Wechselspannung beaufschlagbare Induktionsspule (16) aufweisenden Flächeninduktor und mit einem durch den Flächeninduktor erwärmbaren Heizkörper (12), der eine dem Flächeninduktor zugewandte Fläche aufweist, und mit einem Magnetjoch (14) für die Führung des von der Induktionsspule (16) erzeugten oder erzeugbaren Magnetfelds, wobei die Induktionsspule (16) und das Magnetjoch (14) derart ausgebildet sind, dass über die dem Flächeninduktor zugewandte Fläche des Heizkörpers (12) ein konstanter Leistungseintrag pro Fläche zur Erwärmung des Heizkörpers (12) erfolgt und im Heizkörper über die dem Flächeninduktor zugewandte Fläche ein homogenes Temperaturfeld erzeugt wird oder erzeugbar ist, wobei die Induktionsspule (16) wenigstens eine ungleichmäßige Wicklung aufweist, wobei in Feldbereichen mit starker Kopplung zum Heizkörper (12) die Abstände zwischen den Windungen vergrößert sind, während in Feldbereichen mit schwacher Kopplung die Windungen einen engeren Abstand aufweisen, **dadurch gekennzeichnet, dass** der Flächeninduktor neben der Induktionsspule (16) an wenigstens einer lokalen Position eine Zusatzwindung (166) in einer anderen Wicklungsebene als die Wicklungsebene der Induktionsspule (16) aufweist.

2. Induktionsheizeinrichtung (10) nach Anspruch 1, **dadurch gekennzeichnet, dass** die Induktionsspule (16) als Zylinderspule oder Flachspule ausgebildet ist und/oder dass der Heizkörper (12) als Heizplatte (12) ausgebildet ist.

3. Induktionsheizeinrichtung (10) nach Anspruch 1 oder 2, **dadurch gekennzeichnet, dass** der Flächeninduktor neben der Induktionsspule (16) wenigstens eine lokale Zusatzspule (165), vorzugsweise an einer vorbestimmten Position, aufweist.

4. Induktionsheizeinrichtung (10) nach einem der Ansprüche 1 bis 3, **dadurch gekennzeichnet, dass** das Magnetjoch (14) weichmagnetisches Material, insbesondere weichmagnetischer Ferrit, aufweist oder aus weichmagnetischem Material, insbesondere Ferrit, hergestellt ist.

5. Induktionsheizeinrichtung (10) nach einem der Ansprüche 1 bis 4, **dadurch gekennzeichnet, dass** das Magnetjoch (14) wenigstens eine Aussparung aufweist und/oder das Magnetjoch (14) unterschiedliche Querschnitte aufweist, so dass der Feldverlauf des Magnetfelds modifizierbar oder modifiziert ist.

6. Induktionsheizeinrichtung (10) nach einem der Ansprüche 1 bis 5, **dadurch gekennzeichnet, dass** die dem Heizkörper (12) zugewandten Stirnflächen des Magnetjochs (14) derart angepasst oder ausgebildet sind, dass der Flussverlauf des magnetischen Flusses bei wenigstens einem Koppelbereich des Heizkörpers (12) mit schwacher Kopplung zum Magnetjoch (14) verstärkbar wird und/oder der Flussverlauf des magnetischen Flusses bei wenigstens einem Koppelbereich des Heizkörpers (12) mit starker Kopplung zum Magnetjoch (14) abgeschwächt wird.

7. Induktionsheizeinrichtung (10) nach einem der Ansprüche 1 bis 6, **dadurch gekennzeichnet, dass** der Abstand zwischen den dem Heizkörper (12) zugewandten Stirnflächen des Magnetjochs (14) und dem Heizkörper (12) einstellbar ist und/oder dass wenigstens zwei Bereiche der dem Heizkörper (12) zugewandten Stirnflächen des Magnetjochs (14) unterschiedliche Abstände zum Heizkörper (12) aufweisen.

8. Verfahren zum Betreiben einer Induktionsheizeinrichtung (10) für industrielle Zwecke oder industrielle Anwendungen, wobei die Induktionsheizeinrichtung (10) nach einem der Ansprüche 1 bis 6 ausgebildet ist, wobei die Induktionsspule (16) und das Magnetjoch (14) derart ausgebildet sind, dass über die dem Flächeninduktor zugewandte Fläche des Heizkörpers (12) ein konstanter Leistungseintrag pro Fläche zur Erwärmung des Heizkörpers (12) erfolgt und im Heizkörper (12) über die dem Flächeninduktor zugewandte Fläche ein homogenes Temperaturfeld erzeugt wird.

## Claims

1. An induction heating device (10) for industrial purposes or industrial applications with at least one surface inductor having an induction coil (16) to which an AC voltage can be applied and with a heating element (12) that can be heated by the surface inductor and has a surface facing the surface inductor, and with a magnetic yoke (14) for conducting the magnetic field generated or generatable by the induction coil (16), wherein the induction coil (16) and the magnetic yoke (14) are designed such that a constant power input per surface area takes place to heat the heating element (12) via the surface of the heating element (12) facing the surface inductor and a homogenous temperature field is generated or can be generated in the heating element over the surface facing the surface inductor, wherein the induction coil (16) has at least one nonuniform winding, wherein the distances between the windings are increased in field regions with a strong coupling to the heating element (12), while the windings have a narrower distance in field regions with a weak coupling, **characterized in that**, in addition to the induction coil (16), the surface inductor has an additional winding (166) in a different winding plane than the winding plane of the induction coil (16) at at least one local position.

2. The induction heating device (10) according to claim 1, **characterized in that** the induction coil (16) is designed as a cylindrical coil or flat coil and/or **in that** the heating element (12) is designed as a heating plate (12).

3. The induction heating device (10) according to claim 1 or 2, **characterized in that** the surface inductor has, in addition to the induction coil (16), at least one local additional coil (165), preferably at a predetermined position.

4. The induction heating device (10) according to one of claims 1 to 3, **characterized in that** the magnetic yoke (14) has soft magnetic material, in particular soft magnetic ferrite, or is produced from soft magnetic material, in particular ferrite.

5. The induction heating device (10) according to one of claims 1 to 4, **characterized in that** the magnetic yoke (14) has at least one recess and/or the magnetic yoke (14) has different cross-sections so that the field profile of the magnetic field is modifiable or modified.

6. The induction heating device (10) according to one of claims 1 to 5, **characterized in that** the end faces of the magnetic yoke (14) facing the heating element (12) are adapted or designed such that the flux profile of the magnetic flux becomes amplifiable in at least one coupling region of the heating element (12) with a weak coupling to the magnetic yoke (14) and/or the flux profile of the magnetic flux is weakened in at least one coupling region of the heating element (12) with a strong coupling to the magnetic yoke (14).

7. The induction heating device (10) according to one of claims 1 to 6, **characterized in that** the distance between the end faces of the magnetic yoke (14) facing the heating element (12) and the heating element (12) can be adjusted and/or **in that** at least two regions of the end faces of the magnetic yoke (14) facing the heating element (12) have different distances to the heating element (12).

8. A method for operating an induction heating device (10) for industrial purposes or industrial applications, wherein the induction heating device (10) is designed according to one of claims 1 to 6, wherein the induction coil (16) and the magnetic yoke (14) are designed such that a constant power input per surface area takes place to heat the heating element (12) via the surface of the heating element (12) facing the surface inductor and a homogenous temperature field is generated in the heating element (12) over the surface facing the surface inductor.

## Revendications

1. Dispositif (10) de chauffage par induction à des fins industrielles ou pour des applications industrielles avec au moins un inducteur plan présentant une bobine d'induction (16) apte à être alimentée en tension alternative et avec un corps de chauffe (12) apte à être chauffé par l'inducteur plan, qui présente une surface orientée vers l'inducteur plan, et avec une culasse magnétique (14) pour le guidage du champ magnétique généré ou apte à être généré par la bobine d'induction (16), la bobine d'induction (16) et la culasse magnétique (14) étant conçues de telle sorte qu'un apport de puissance constant par surface pour le chauffage du corps de chauffe (12) s'effectue par l'intermédiaire de la surface du corps de chauffe (12) tournée vers l'inducteur plan et qu'un champ de température homogène soit généré ou soit apte à être généré dans le corps de chauffe par l'intermédiaire de la surface tournée vers l'inducteur plan, la bobine d'induction (16) présentant au moins un enroulement non uniforme, les distances entre les spires étant augmentées dans les zones de champ à liaison forte avec le corps de chauffe (12), tandis que dans les zones de champ à liaison faible, les spires présentent une distance plus étroite, **caractérisé en ce que** l'inducteur plan présente, à côté de la bobine d'induction (16), en au moins une position locale, une spire supplémentaire (166) dans un autre plan d'enroulement que le plan d'enroulement de la bobine d'induction (16).

2. Dispositif (10) de chauffage par induction selon la revendication 1, **caractérisé en ce que** la bobine d'induction (16) est conçue sous la forme d'une bobine cylindrique ou une bobine plate et/ou **en ce que** le corps de chauffe (12) est conçu sous la forme d'une plaque chauffante (12).

3. Dispositif (10) de chauffage par induction selon la revendication 1 ou la revendication 2, **caractérisé en ce que** l'inducteur plan comporte, près de la bobine d'induction (16), au moins une bobine supplémentaire locale (165), de préférence en une position prédéterminée.

4. Dispositif (10) de chauffage par induction selon l'une des revendications 1 à 3, **caractérisé en ce que** la culasse magnétique (14) présente un matériau magnétique doux, en particulier de la ferrite magnétique douce, ou est fabriquée en matériau magnétique doux, en particulier en ferrite.

5. Dispositif (10) de chauffage par induction selon l'une des revendications 1 à 4, **caractérisé en ce que** la culasse magnétique (14) présente au moins un évidement et/ou la culasse magnétique (14) présente différentes sections transversales, de sorte que la forme du champ magnétique est apte à être modifiée ou est modifiée.

6. Dispositif (10) de chauffage par induction selon l'une des revendications 1 à 5, **caractérisé en ce que** les surfaces frontales de la culasse magnétique (14) tournées vers le corps de chauffe (12) sont adaptées ou conçues de telle sorte que la forme du flux magnétique est apte à être renforcée dans le cas d'au moins une zone de liaison du corps de chauffe (12) avec une liaison faible à la culasse magnétique (14) et/ou que la forme du flux magnétique est affaiblie dans le cas d'au moins une zone de liaison du corps de chauffe (12) avec une liaison forte à la culasse magnétique (14).

7. Dispositif (10) de chauffage par induction selon l'une des revendications 1 à 6, **caractérisé en ce que** la distance entre les surfaces frontales de la culasse magnétique (14) tournées vers le corps chauffant (12) et le corps chauffant (12) est réglable et/ou **en ce qu'**au moins deux zones des surfaces frontales de la culasse magnétique (14) tournées vers le corps chauffant (12) présentent des distances différentes par rapport au corps chauffant (12).

8. Procédé pour faire fonctionner un dispositif (10) de chauffage par induction à des fins industrielles ou pour des applications industrielles, le dispositif (10) de chauffage par induction étant conçu selon l'une des revendications 1 à 6, la bobine d'induction (16) et la culasse magnétique (14) étant conçues de telle sorte qu'un apport de puissance constant par surface est effectué pour chauffer le corps chauffant (12) par l'intermédiaire de la surface du corps chauffant (12) tournée vers l'inducteur plan et qu'un champ de température homogène est produit dans le corps chauffant (12) par l'intermédiaire de la surface tournée vers l'inducteur plan.
